# EUROPÄISCHE PATENTSCHRIFT

(11) **EP 0 053 216 B1**
(45) Veröffentlichungstag und Bekanntmachung des Hinweises auf die Patenterteilung: **14.03.1984**
(21) Anmeldenummer: 80810369.1
(22) Anmeldetag: 28.11.1980
(51) Int. Cl.: D03D 47/30

(54) **Hilfsblasdüse für eine Luftstrahlwebmaschine**
Auxiliary nozzle for an air jet loom
Buse de soufflage auxiliaire pour métier à tisser à jet d'air

(43) Veröffentlichungstag der Anmeldung: 09.06.1982
(73) Patentinhaber: GEBRÜDER SULZER AKTIENGESELLSCHAFT, CH-8401 Winterthur (CH)
(72) Erfinder: Hintsch, Otto, Dr., CH-8304 Wallisellen (CH)

## Beschreibung

Die Erfindung betrifft eine Hilfsblasdüse für das Webfach einer Luftstrahlwebmaschine. Eine bisherige Düse dieser Art (DE-A-2 145 256) besteht aus einem Rohr mit gerundetem Kopf, aus dem die Luft durch eine seitliche Bohrung in das Webfach der Webmaschine auszutreten vermag. Die rohrförmige Düse wird in der Regel schräg zu ihrer Längsachse gegen die in Tieffachstellung befindlichen Kettfäden geführt. Insbesondere bei hoher Drehzahl kann es vorkommen, daß die Kettfäden durch die herangeführte Düse nicht genügend exakt geteilt werden, wodurch das Garn beschädigt oder zerrissen (gesplissen) werden kann.

Der Erfindung liegt die Aufgabe zugrunde, eine besonders in dieser Hinsicht verbesserte Hilfsblasdüse zu schaffen.

Die Erfindung besteht darin, daß das freie, zwischen die Kettfäden einfahrende Ende der Düse dachförmig ausgebildet ist und eine Kante besitzt, die im wesentlichen parallel zu denjenigen Kettfäden verläuft, welche beim Einfahren der Düse in das Webfach von dieser durchstoßen werden. Hierdurch läßt sich erreichen, daß die Hilfsblasdüse mit der mehr oder weniger scharfen Oberkante zwischen die Kettfäden gefahren werden kann, wodurch diese entsprechend der Schrägung des dachförmigen Endes der Düse sukzessive aufgeweitet werden. Die Kettfäden werden also nicht schlagartig, sondern allmählich auseinander geschoben bzw. geteilt. Die erfindungsgemäße Hilfsblasdüse vermag besonders störungsfrei und ohne Zerstörung von Kettfäden zu arbeiten.

Weitere Merkmale ergeben sich aus der folgenden Beschreibung von Ausführungsbeispielen in Verbindung mit der Zeichnung und den Ansprüchen.
Fig. 1 ist ein Schnitt durch einen Teil einer Webmaschine, bei der die Erfindung angewendet ist;
Fig. 2 veranschaulicht ein Detail von Fig. 1, in Vorderansicht;
Fig. 3 ist eine zugehörige Seitenansicht,
Fig. 4 eine Draufsicht;
Fig. ist eine Vorderansicht eines abgewandelten Ausführungsbeispiels,
Fig. 6 eine zugehörige Seitenansicht,
Fig. 7 eine zugehörige Draufsicht und
Fig. 8 ein Schnitt nach Linie VIII-VIII in Fig. 5.

Eine gemäß Pfeil 1 während des Webbetriebes hin und her verschwenkte Weblade 2 trägt ein Riet 3, mehrere Hilfsblasdüsen 4 und mehrere einen Führungskanal 5 für den einzutragenden Schußfaden 6 bildende Führungszähne 7. Die Düse 4 besitzt ein dachförmiges, oberes Ende 8 mit einer mehr oder weniger geschärften Kante 9, vergleiche Fig. 2, 3. Die Luft wird der Düse 4 durch einen Schlauch 11 und einen Zuführungskanal 12 entsprechend einem Steuerprogramm zugeleitet. Kanal 12 besteht aus einem Steigabschnitt 13 vom Querschnitt C, der im Bereich des Düsenfußes 14 exzentrisch angeordnet ist, vergleiche besonders Fig.4. Im oberen Teil der Düse 4 schließt an den Steigabschnitt 13 ein im wesentlichen horizontal verlaufender Luftaustrittsabschnitt 15 an, der geringeren Querschnitt D besitzt, als der Abschnitt 13. Durch die Querschnittsverkleinerung im Abschnitt 15 läßt sich in diesem eine Drosselwirkung der Strömung erzielen. Die Luft tritt durch eine Öffnung 16 in den Fadenführungskanal 5 aus, wodurch der Schußfaden 6 durch das von den Kettfäden 17, 18 gebildete Webfach 19 getragen wird. Die Kante 9 verläuft im wesentlichen parallel zu den Kettfäden 17.

Während des Schußeintrages befindet sich die Lade 2 mit den von ihr getragenen Teilen 3, 4, 7 in der in Fig. 1 ausgezogen dargestellten Wirkungsstellung. Die Düse 4 und die Führungszähne 7 sind in das Webfach 19 durch die in Tieffachstellung stehenden Kettfäden 17 hindurch eingefahren. Nach beendigtem Schußeintrag werden die Teile 3, 4, 7 entsprechend Pfeil 21 in Fig. 1 im Gegenuhrzeigersinn verschwenkt, so daß die Düse 4 und die Führungszähne 7 in eine wirkungslose, nicht dargestellte Position außerhalb des Webfaches 19 gelangen. Das Riet 3 schlägt den Schußfaden 6 an die Anschlagstelle 24 des Gewebes 25 an.

Vor dem folgenden Schußeintrag werden die Teile 3, 4, 7 wieder im Uhrzeigersinn verschwenkt. Dabei durchfahren sie die in Fig. 1 strichpunktiert eingezeichnete Position 3a, 4a, 7a, in der die obere Kante 9 des dachförmigen Endes 8 der Düse 4 in einem Winkel A2 gegenüber der Mittelebene 26 des Webfaches 19 steht, welcher etwas größer ist als der Winkel A1 der Tieffachkettfäden 17. Dadurch wird erzielt, daß die Kante 9 bei der folgenden Bewegung - beginnend mit dem Ende bzw. der Ecke 20 - unter spitzem Winkel B, also schräg durch die Kettfäden 17 fährt und diese sukzessive von der Kante 9 geteilt werden.

Anschließend gelangen die Teile 3, 4, 7 in die in Fig. 1 ausgezogen dargestellte Position, in welcher der folgende Schußfaden 6 eingetragen werden kann.

Dadurch, daß der horizontale Luftaustrittsabschnitt 15 zwischen den Steigabschnitt 13 des Kanals 12 und die Austrittsöffnung 16 geschaltet ist, ist Gewähr dafür gegeben, daß an der Winkelstelle 27 infolge der Abwinkelung entstehende Luftwirbel wieder beruhigt werden bzw. die Luftströmung parallelisiert wird, bevor die Luft aus der Öffnung 16 austritt. Der Luftstrahl 28 ist dadurch weitgehend wirbelfrei, so daß er die in Fig. 4 ersichtliche. schräg zum Schußfaden 6 verlaufende Richtung besonders lange beizuhalten vermag. Die richtungsorientierte Tragwirkung in Bezug auf den Schußfaden 6 läßt sich dadurch erhöhen.

Bei der abgewandelten Ausführungsform nach Fig. 5-8 enthält die Hilfsblasdüse 4a einen Schaft 4b von ovalem Querschnitt.

Dadurch können die den Kettfäden 17 von der Düse 4 gebotenen Gleitflächen verlängert werden, wodurch sich eine schonende Behandlung für die Kettfäden beim Ein- und Ausfahren ergibt.

Die Winkel A1 und A2 können auch gleich groß sein, so daß die Kante 9 parallel zu der Kettfadenebene 17 steht.

Bei einer abgewandelten Ausführungsform ist die in Fig. 2 strichpunktiert angedeutete Kante 9a z. B. gegen das in Fig. 2 rechte Ende hin leicht gekrümmt. Weitere Ausführungsbeispiele ergeben sich, wenn das dachförmige Ende 8 z. B. vertikal in Richtung der Achse 30 des Steigabschnittes 13 in Fig. 3 gewölbte, gestrichelt angedeutete Dachflächen 8a, 8b aufweist oder aber horizontal gewölbte Flächen 8c gemäß Fig. 8.

## Patentansprüche

1. Hilfsblasdüse für das Webfach einer Luftstrahlwebmaschine, dadurch gekennzeichnet, daß das freie, zwischen die Kettfäden (17) einfahrende Ende (8) der Düse (4) dachförmig ausgebildet ist und eine Kante (9) besitzt, die im wesentlichen parallel zu denjenigen Kettfäden (17) verläuft, welche beim Einfahren der Düse (4) in das Webfach (19) von dieser durchstoßen werden.

2. Düse nach Anspruch 1, dadurch gekennzeichnet, daß die Kante (9) des Düsenendes (8) gegenüber der Kettfadenebene (17) in der Weise leicht geneigt ist, daß beim Einfahren der Düse (4) in die Kettfadenebene (17) zuerst das dem Gewebeanschlag (24) näher liegende Ende (20) der Kante (9) in die Kettfadenebene (17) einfährt.

3. Düse nach Anspruch 1 oder 2, dadurch gekennzeichnet, daß unterhalb des dachförmigen Endes (8) ein exzentrisch zu dem Ende stehender Fuß (14) angeordnet ist, welcher einen Luftzuführungskanal (12) enthält.

4. Düse nach einem der vorhergehenden Ansprüche, dadurch gekennzeichnet, daß der Luftzuführungskanal (12) einen parallel zu dem Fuß (14) verlaufenden Steigabschnitt (13) und einen quer dazu gestellten Luftaustrittsabschnitt (15) enthält.

5. Düse nach einem der vorhergehenden Ansprüche, dadurch gekennzeichnet, daß der Querschnitt (C) des Steigabschnittes (13) größer ist als derjenige (D) des Luftaustrittsabschnittes (15), derart, daß in diesem ein Drosselungseffekt entsteht.

## Claims

1. An auxiliary blow nozzle for an air jet power loom, characterized in that the free end (8) of the blow nozzle (4) for entering between two warp yarns (17) in a shed of the loom is roof shaped and has an edge (9) substantially paralle to those warp yarns (17), which on entering of the blow nozzle (4) into the shed (19) are severed by the nozzle.

2. An auxiliary blow nozzle according to claim 1, characterized in that the edge (9) of the nozzle end (8) is at a slight angle to the warp yarn plane (17) in such a way that on entering the nozzle (4) into the warp yarn plane the end (20) of the edge (9) being more adjacent to the beat up point (24) enters into the warp yarn plane (17).

3. An auxiliary blow nozzle according to claim 1 or 2, characterized in that a foot (14) is provided below and eccentric to the roof shaped end (8), an air feed duct (12) extending through said foot.

4. An auxiliary blow nozzle according to one of the preceding claims, characterized in that the air feed duct (12) includes a rising section (13) parallel to said foot (14) and an air outlet section (15) perpendicular to said rising section.

5. An auxiliary blow nozzle according to one of the preceding claims, characterized in that said rising section (13) has a cross-sectional area (C) greater than the cross-sectional area (D) of said air outlet section whereby a throttling effect occurs therein during a flow of air therethrough.

## Revendications

1. Buse auxiliaire de soufflage pour le pas de chaîne d'un métier à tisser à jet d'air, caractérisée en ce que l'extrémité libre (8), entrant entre les fils de chaîne (17), de la buse (4) est conformée en toit et comporte une arête (9) qui est sensiblement parallèle aux fils de chaîne (17) qui sont transpercés par la buse (4) lors de l'introduction de celle-ci dans le pas'de chaîne (19).

2. Buse selon la revendication 1, caractérisée en ce que l'arête (9) de l'extrémité (8) de la buse est inclinée légèrement vis-à-vis du plan des fils de chaîne (17) de manière que lors de l'introduction de la buse (4) dans le plan des fils de chaîne (17), ce soit tout d'abord l'extrémité (20) de l'arête (9) se trouvant plus près de la butée du tissu (24) qui entre dans le plan des fils de chaîne (17).

3. Buse selon la revendication 1 ou la revendication 2, caractérisée en ce que, en dessous de l'extrémité (8) en forme de toit, est disposé un pied (14) se trouvant dans une position excentrique par rapport à l'extrémité et qui comporte un canal d'amenée d'air (12).

4. Buse selon l'une des revendications précédentes, caractérisée en ce que le canal d'amenée d'air (12) comporte une section montante (13) s'étendant parallèlement au pied (14) et une section de sortie d'air (15) disposée transversalement.

5. Buse selon l'une des revendications précédentes, caractérisée en ce que la section transversale (C) de la section montante (13) est plus grande que celle (D) de la section de sortie d'air (15) de telle manière qu'il en résulte dans celle-ci un effet d'étranglement.
